# EUROPÄISCHE PATENTSCHRIFT

(11) **EP 1 776 735 B1**
(45) Veröffentlichungstag und Bekanntmachung des Hinweises auf die Patenterteilung: **20.02.2008**
(21) Anmeldenummer: 05772844.6
(22) Anmeldetag: 12.07.2005
(51) Int. Cl.: H01Q 1/52, H01Q 21/30, H01Q 9/30

(54) **EMPFANGSANTENNENSYSTEM MIT MEHREREN AKTIVEN ANTENNEN**
RECEIVING ANTENNA SYSTEM COMPRISING SEVERAL ACTIVE ANTENNAE
SYSTEME D'ANTENNES DE RECEPTION COMPRENANT PLUSIEURS ANTENNES ACTIVES

(30) Priorität: 13.08.2004 DE 102004039439
(43) Veröffentlichungstag der Anmeldung: 25.04.2007
(73) Patentinhaber: Rohde & Schwarz GmbH & Co. KG, 81671 München (DE)
(72) Erfinder: STEGHAFNER, Herbert, 94113 Tiefenbach (DE)
(74) Vertreter: Körfer, Thomas
(86) Internationale Anmeldenummer: PCT/EP2005/007554
(87) Internationale Veröffentlichungsnummer: WO 2006/018079

(56) Entgegenhaltungen:
- EP-A- 1 093 187
- EP-A- 1 445 832
- WO-A-01/71846
- US-A- 3 961 331
- US-A- 5 600 335
- US-B1- 6 542 131

## Beschreibung

Aktive Empfangsantennen besitzen zwischen passiver Antennensti-uktur und aktiven Elektronikelementen, beispielsweise Impedanzwandler und Verstärkerelemente, keine Schnittstellen mit konstantem Wellenwiderstand. Diese Schnittstellen müssen bei passiven Antennen bezüglich ihres. Wellenwiderstandes im Nutzfrequenzbereich an den Wellenwiderstand einer gewöhnlichen Leitung angepaßt werden. Die Bandbreite des gesamten Empfangsantennensystems wird somit unerwünscht vermindert.

Wird ein Empfangsantennensystem aus mehreren aktiven Einzelantennen gebildet, deren jeweilige elektrische Antennenhöhe zur Vermeidung von deformierten Antennendiagrammen - "aufgezipfelte Antennendiagramme" - an den jeweiligen Empfangsfrequenzbereich der Einzelantenne angepaßt ist, so kann ein aus mehreren Teilempfangsfrequenzbereichen der Einzelantennen zusammengesetzter breitbandiger Gesamtempfangsfrequenzbereich des Empfangsantennensystems konstruiert werden. Die Verkürzung der elektrischen Antennenhöhe der Einzelantenne kann elektrisch erfolgen, indem in bestimmten Höhen der Einzelantenne Impedanzelemente, beispielsweise eine Parallelschaltung aus Induktivität und ohmschem Widerstand, angeordnet sind. Die Induktivität überbrückt bei niedrigen Empfangsfrequenzen den Widerstand, während bei hohen Empfangsfrequenzen der Widerstand wirksam ist. Durch exakte Positionierung der Impedanzelemente und empfangsfrequenzabhängige Parametrierung der Impedanzelemente kann somit die elektrische Antennenhöhe auf den jeweiligen Empfangsfrequenzbereich der Einzelantenne eingestellt werden.

Die Dokumente EP 1 445 832 A2 und US 5 600 335 A beschreiben relevanten Stand der Technik

Ein Empfangsantennensystem bestehend aus mehreren aktiven Einzelantennen ist in der DE 34 37 727 A1 offenbart. Bei dem offenbarten Empfangsantennensystem sind die einzelnen Antennen in größeren Abständen - bis zu einigen 100 Metern zueinander positioniert. Die gegenseitigen elektromagnetischen Verkoppelungen der Einzelantel1.nen, die den Richtfaktor, den Wirkungsgrad und den Antennengewinn des Empfangsantennensystems verschlechtern, sind bei einer derartigen Anordnung zu vernachlässigen. Wird dagegen eine wesentlich kompaktere Realisierung eines Empfangsantennensystems mit räumlichen Abständen der Einzelantennen in der Größenordnung von einigen Zentimetern angestrebt, so sind diese gegenseitigen elektromagnetischen Verkopplungen der Einzelantennen nicht mehr zu vernachlässigen. Diese führen nachteilig zu deformierten Antennendiagrammen der Einzelantennen, zu gegenseitiger negativer Beeinflussung der Fußpunktimpedanzen und zu unsymmetrischen Belastungen der Einzelantennen, was sich insgesamt in verschlechterten Empfangsqualitäten des Empfangsantennensystems auswirkt.

Der Erfindung liegt daher die Aufgabe zugrunde, ein Empfangsantennensystem mit mehreren aktiven gering beabstandeten Einzelantennen zu schaffen, das eine hohe Bandbreite aufweist.

Die Aufgabe wird durch ein Empfangsantennensystem nach Anspruch 1 gelöst. Vorteilhafte Ausgestaltungen der Erfindung sind in den abhängigen Ansprüchen angegeben.

Zur Unterdrückung der oben genannten nachteiligen Effekte sind die Ströme in den Einzelantennen durch die einzelnen strombeeinflußenden Parameter des Empfangsantennensystems von den elektromagnetischen Verkopplungen empfangsfrequenzabhängig entkoppelt. Die Einzelantennen des erfindungsgemäßen Empfangsantennensystems werden deshalb durch Optimierung der strombeeinflussenden Parameter des Empfangsantennensystems - frequenzabhängige elektrische Antennenhöhe (Impedanzelemente auf den Strahlern), Antennendurchmesser, Antennenabstände und Eingangsimpedanz der aktiven Fußpunktelektroniken - im Hinblick auf minimierte elektromagnetische Verkoppelungen der Einzelantennen ausgelegt.

Hierbei wird insbesondere auf die Anordnung von Impedanzelementen innerhalb einer Einzelantenne wie auch die Anordnung der Impedanselemente zwischen den Einzelantennen, welche empfangsfrequensabhängig die jeweilige elektrisch wirksame Antennenhöhe der Einzelantenne festlegen, ein besonderes Augenmerk gelegt.

zusätzlich wird durch geeignete Dimensionierung der Eingangsimpedanzen der einzelnen Fußpunktelektroniken auch außerhalb des Nutzfrequenzbereiches der jeweiligen Einzelantenne eine gezielte Beeinflussung der elektromagnetischen Verkopplungen zwischen den Einzelantennen und eine Optimierung des Wirkungsgrades der Gesamtanordnung bewirkt.

Die auf diese Weise optimierten aktiven Einzelantennen werden über Phasenanpaßnetzwerke zur Phasenangleichung der in den Einzelantennen empfangenen Übertragungssignale mit einer Frequenzweiche zur Zusammenführung der einzelnen phasenangepaßten Empfangssignale verbunden.

Die Ausführungsform des Empfangsantennensystems mit mehreren aktiven Einzelantennen wird nachfolgend unter Bezugnahme auf die Zeichnung näher erläutert, In der Zeichnung zeigen:
- Fig. 1: eine dreidimensionale Darstellung des erfindungsgemäßen Empfangsantennensystems,
- Fig. 2: eine prinzipielle Anordnung des erfindungsgemäßen Empfangsantennensystems;
- Fig. 3: eine Draufsicht auf die Geometrie des passiven Antennenbereichs des erfindungsgemäßen Empfangsantennensystems und
- Fig. 4: ein elektrisches Blockschaltbild des erfindungsgemäßen Empfangsantennensystems.

Das erfindungsgemäße Empfangsantennensystem in Fig. 1 und in Fig. 2 besteht aus mehreren Einzelantennen 2₁,2₂,..., 2_{N} in der Minimalkonfiguration aus zwei Einzelantennen 2₁ und 2₂. Diese Einzelantennen 2₁,2₂ ... , 2_{N}) sind als Leiterstreifen auf einer Leiterplatte 3 aufgebracht. Das Antennenempfangsystem 1 besitzt für die Einzelantenne mit der größten mechanischen Antennenhöhe, die das langwellige Übertragungssignal empfängt, eine Verlängerung 4. Die Leiterplatte 3 mit den Einzelantennen 2₁,2₂,...,2_{N} ist von einem in Fig. 1 nicht dargestellten Kunststoffrohr zum Schutz umgeben.

Jede Einzelantenne 2₁, 2₂, ..., 2_{N} besitzt jeweils eine mechanische Antennenhöhe L₁, L₂,...,L_{N} und jeweils einen Antennendurchmesser d₁, d₂,..,d_{N}. Die Einzelantennen 2₁,2₂,...,2_{N} weisen jeweils mehrere Leiterbahnabschnitte l_{µ,v} auf, die über Impedanzelemente Z_{µ,v} miteinander verbunden sind. Die Einzelantenne 2₁ in Fig. 2 weist beispielsweise die Leiterbahnabschnitte l_{1,1}, l_{1,2}, ..., l_{1,m-1}, l_{1,m} und l_{1,m+1} und die intermittierenden Impedanzelemente Z_{1,1'} ..., Z_{1,m-1} und Z_{1,m} auf, während die Einzelantenne 2_{N} aus den Leiterbahnabschnitten l_{N,1}, l_{N,2}, ... , l_{N,n-2}, l_{N,n-1}, l_{N,n} und l_{N,n+1} und den intermittierenden Impedanzelementen Z_{N,1},..., Z_{N,n-2}, Z_{N,n-1} und Z_{N,n} besteht.

Die einzelnen Impedanzelemente Z_{µ,v} bestehen aus einer Schaltung, die bei niedrigen Empfangsfrequenzen einen sehr niedrigen Impedanzwert aufweist und im Idealfall einer gegen Null konvergierenden Empfangsfrequenz die beiden angrenzenden Leiterbahnabschnitte 1_{µ,v} und 1_{µ,v₊₁} kurzschließt. Bei hohen Empfangsfrequenzen weist die Schaltung dagegen einen hohen Realteil der Impedanz auf, der im Idealfall einer unendlich hohen Empfangsfrequenz als reiner Widerstand den Stromfluß zwischen den angrenzenden Leiterbahnabschnitten 1_{µ,v} und 1_{µ,v₊₁} unterdrückt und somit die elektrisch wirksame Antennenhöhe der Einzelantenne 2µ verkleinert. Auf diese Weise, ist es möglich, durch entsprechende Parametrierung aller zur jeweiligen Einzelantenne 2_{µ} gehörigen Impedanzelemente Z_{µ,v} und deren Positionierung auf der Einzelantenne 2_{µ} die elektrisch wirksame Antennenhöhe der jeweiligen Einzelantenne 2_{µ} auf die für den jeweiligen Empfangsfrequenzbereich der Einzelantenne 2_{µ} optimale Antennenhöhe einzustellen. Zur Realisierung einer derartigen frequenzabhängigen Impedanzcharakteristik werden die einzelnen Impedanzelemente Z_{µ,v} beispielsweise auf bekannte Art durch eine Parallelschaltung einer Induktivität L_{µ,v} und eines ohmschen Widerstandes R_{µ,v} verwirklicht. Diese Impedanzelemente Z_{µ,v} können entweder diskret oder kontinuierlich als entsprechend ausgebildete Leiterbahnen auf den Einzelantennen 2₁, 2₂, ... , 2_{N} verteilt sein.

Die jeweiligen Einzelantennen 2_{µ} und 2ᵥ sind auf der Leiterplatte 3 in einem Abstand von D_{µ,v} angeordnet, der typischerweise einige Zentimeter beträgt. Die jeweiligen Fußpunkte 5₁, 5₂, ... , 5_{N} der jeweiligen passiven Antennenbereiche 6₁,6₂,..., 6_{N} der Einzelantennen 2₁, 2₂,..., 2_{N} sind mit den aktiven Fußpunktelektroniken 7₁,7₂,...,7_{N}, beispielsweise Verstärkerelemente und/oder Impedanzwandler, elektrisch gekoppelt. Die passiven Antennenbereiche 6₁; 6₂, ... ,6_{N} können in allen Strahlerstrukturen, wie beispielsweise Monopole; Dipole usw., ausgeführt sein.

In den Fußpunktelektroniken 7₁,7₂,...,7_{N} wird eine Impedanzwandlung, Verstärkung und grobe Filterung - durch den Frequenzgang der jeweiligen Einzelantenne - der in den passiven Antennenbereichen 6₁,6₂,...,6_{N} der Einzelantennen 2₁,2₂...,2_{N} jeweils empfangenen Übertragungssignale durchgeführt.

Die empfangenen Übertragungssignale werden nach ihrer Impedanzwandlung, Verstärkung und Filterung in den jeweiligen Fußpunktelektroniken 7₁,7₂,...,7_{N} in den nachfolgenden Phasenanpaßnetzwerken 8₁,8₂,...,8_{N} in ihrer Phase insbesondere im Überschneidungsbereich der Filter der Frequenzweiche der einzelnen angrenzenden bzw überschneidenden Teilempfangsfreguenzbereiche angeglichen, um eine Addition anstelle einer Subtraktion der einzelnen empfangenen Übertragungssignale zu garantieren. Die Phasenangleichung in den einzelnen Phasenanpaßnetzwerken 8₁, 8₂, ... , 8_{N} wird soweit optimiert, daß eine maximale Phasenabweichung zweier empfangener Übertragungssignale von 90° auftreten kann.

Nach der Phasenangleichung in den Phasenanpaßnetzwerken 8₁, 8₂, ... ,8_{N} erfolgt in der anschließenden Frequenzweiche 9 eine Bandbegrenzung und Zusammenfassung der einzelnen in den Einzelantennen 2₁,2₂,..,2_{N} empfangenen Übertragungssignale zu einem einzigen Gesamtempfangssignal, das eine Gesamtempfangsbandbreite aufweist, das der Summe aller einzelnen Teilempfangsfrequenzbereiche der Einzelantennen 2₁, 2₂, ... , 2_{N} entspricht.

In Fig. 3 ist zur Veranschaulichung der geometrischen Antennen-Optimierung ein Abschnitt der beiden auf einer Leiterplatte 3 bedruckten passiven Antennenbereiche 6₁ und 6₂ der Einzelantennen 2₁ und 2₂ der Minimalkonfiguration eines Antennenempfangsystems 1 für jeweils einen unteren und oberen Teilempfangsfrequenzbereich dargestellt. Sie bestehen jeweils aus den Leiterbahnabschnitten 1_{1,1},1_{1,2} und 1_{1,3} sowie 1_{2,2},1_{2,2},1_{2,3},1_{2,4},1_{2,5},1_{2,6},1_{2,7},1_{2,8} usw. und den intermittierenden Impedanzelementen Z_{1,1} und Z_{1,2} sowie Z_{2.1},Z_{2.2},Z_{2.3},Z_{2.4},Z_{2.5},Z_{2.6},Z_{2.7} usw., welche in Fig. 3 nicht in ihrer konkreten Beschaltung, sondern als Freiraum zu deren Plazierung dargestellt sind. Die Optimierung der passiven Antennenbereiche 6₁ und 6₂ der Einzelantennen 2₁ und 2₂ im Hinblick auf minimale elektromagnetische Kopplungen erfolgt durch optimale Gestaltung der Antennendurchmesser. d₁ und d₂, des Abstands D_{1,2} der beiden Einzelantennen 2₁ und 2₂, der Positionen der einzelnen Impedanzelemente Z_{µ,v} zueinander innerhalb der jeweiligen Einzelantennen 2₁ und 2₂ und zwischen den beiden Einzelantennen 2₁ und 2₂.

Aus Fig. 3 ist zu erkennen, daß erfindungsgemäß die Leiterbahnabschnitte l_{µ,v} mit größerem Abstand zu den Fußpunkten 5₁ und 5₂ eine zunehmend kleinere Länge aufweisen. Außerdem ist ersichtlich, daß die Länge L₁ der Einzelantenne 2₁ für den Empfang höherfrequenter Übertragungssignale kürzer ausgelegt ist als die Länge L₂ der Einzelantenne 2₂ für den Empfang niederfrequenter Übertragungssignale. Schließlich ist der Antennendurchmesser d₁ der Einzelantenne 2₁ für den Empfang von höherfrequenten Übertragungssignalen erfindungsgemäß deutlich größer ausgelegt als der Antennendurchmesser d₂ der Einzelantenne 2₂ für den Empfang von relativ niederfrequenten Übertragungssignalen.

In Fig. 4 ist zur Veranschaulichung der elektrischen Optimierung die Minimalkonfiguration der Einzelantennen aus Fig. 3 mit der Einzelantenne 2₁ zum Empfang von hochfrequenten Übertragungssignalen und der Einzelantenne 2₂ zum Empfang von relativ niederfrequenten Übertragungssignalen dargestellt. Die Eingangsimpedanz der Fußpunktelektronik 7₁ der Einzelantenne 2₁, welche eine geringere Antennenhöhe zum Empfang im oberen Frequenzbereich aufweist, besitzt erfindungsgemäß einen geringeren Wert bei niedrigen Empfangsfrequenzen. Auf diese Weise werden niederfrequente Ströme in der Einzelantenne 2₁ niederohmig am Eingang der Fußpunktelektronik 7₁ gegen Masse abgeführt, so daß die von der Einzelantenne 2₂ in die Einzelantenne 2₁ eingekoppelten niederfrequenten Ströme nicht unnötig in der Eingangsimpedanz 10₁ der Fußpunktelektronik 7₁ Verluste erzeugen und den Wirkungsgrad der Antenne 2₂ verschlechtern und führen somit zu keiner negativen Beeinflußung der Einzelantenne 2₂ durch elektromagnetische Strahlungskopplung mit der benachbarten Einzelantenne 2₁. Zur Realisierung einer kleinen Eingangsimpedanz der Fußpunktelektronik 7₁ bei niederfrequenten Empfangssignalen wird als Eingangsimpedanz 10₁ der Fußpunktelektronik 7₁ eine Parallelschaltung aus Induktivität L_{B1} und ohmscher Widerstand R_{E1} verwendet. Bei höherfrequenten Empfangssignalen weist die Eingangsimpedanz 10, der Fußpunktelektronik 7, eine der passiven Antennenstruktur angepaßte Eingangsimpedanz auf.

Aus Fig. 4 geht des weiteren hervor, daß die Induktivitäten L_{2,v} in den einzelnen Impedanzelementen Z_{2,v} bei Empfang höherfrequenter Übertragungssignale hochohmig werden und in Kombination mit den Widerständen auf den einzelnen Leiterbahnabschnitten 1_{2,v} der Einzelantenne 2₂ ähnlich wie ein ferritisierter Leiter wirken. Höherfrequente Ströme werden folglich auf der Einzelantenne 2₂ unterdrückt: Somit erfolgt keine Verkopplung mit der benachbarten Einzelantenne 2₁. Bei niederfrequenten Empfangssignalen sind die Induktivitäten L_{2,v} der Impedanzelemente Z_{2,v} der Einzelantenne 2₂ niederohmig und führen zu keiner Unterdrückung der Ströme auf den einzelnen Leiterbahnabschnitten I_{2,v} der Einzelantenne 2₂. Die Eingangsimpedanz 10₂ der Fußpunktelektronik 7₂ weist im gesamten Betriebsfrequenzbereich eine hochohmige kapazitive Eingangsimpedanz auf. Die Eingangsimpedanz 10₂ besteht aus einer Parallelschaltung eines hochohmigen Widerstands R_{E2} und eines Kondensators C_{E2} mit sehr kleiner Kapazität.

Generell ist festzustellen, daß alle Impedanzelemente Z_{1,v} in der Einzelantenne 2₁ und alle Impedanzelemente Z_{2,v} in der Einzelantenne 2₂ nicht nur die Funktion der frequenzabhängigen elektrischen Verkürzung der jeweiligen Antennenhöhe ausführen, sondern über Veränderung ihres Scheinwiderstands Z_{1,v} auf der Einzelantenne 2₁ den Strom I₁ in der Einzelantenne 2₁ und über Veränderung ihres Scheinwiderstands Z_{2,v} auf der Einzelantenne 2₂ den Strom I₂ auf der Einzelantenne 2₂ gezielt frequenzabhängig beeinflußen und somit auch das Ausmaß der Verkopplung zwischen beiden Einzelantennen 2₁ und 2₂ gezielt minimieren.

Auch die Eingangsimpedanzen 10₁, 10₂,...,10_{N} der Fußpunktelektroniken 7₁,7₂,...,7_{N} sind neben den oben genannten Auslegungen zusätzlich gegenüber der Fußpunktimpedanz der jeweiligen passiven Antennenbereiche 6₁, 6₂,...,6_{N} der Einzelantennen 2₁, 2₂,...,2_{N} vorzugsweise außerhalb des Nutzfrequensbereiches der Einzelantenne fehlangepaßt. Auf diese Weise kommt es zu gezielten Reflexionen an den Eingängen der Fußpunktelektroniken 7₁,7₂,...,7_{N}, welche sich insgesamt in minimierten elektromagnetischen Kopplungen zwischen den Einzelantennen 2₁,2₂,...,2_{N} auswirken.

Die Erfindung ist nicht auf die dargestellte Ausführungsform beschränkt. Insbesondere sind andere Antennen-Geometrien und andere Beschaltungen der Impedanzelemente und andere Eingangsbeschaltungen der Fußpunktelektroniken von der Erfindung abgedeckt.

## Patentansprüche

1. Empfangsantennensystem (1) mit hoher Bandbreite aus mehreren aktiven vertikalen Einzelantennen (2₁,2₂,...,2_{N}) mit einer an den jeweiligen Teilempfangsfrequenzbereich angepaßten elektrisch wirksamen Antennenhöhe,
wobei die gegenseitige elektromagnetische Kopplung zwischen den in geringem Abstand positionierten Einzelantennen (2₁,2₂,...,2_{N}) minimiert ist,
wobei die gegenseitige Kopplung zwischen den Einzelantennen (2₁,2₂,...,2_{N}) durch Optimierung der einzelnen mechanischen und elektrisch wirksamen Antennenhöhen, der einzelnen Antennendurchmesser, der einzelnen Antennen-Abstände und der Eingangsimpedanzen der zu den einzelnen aktiven Antennen (2₁,2₂,...,2_{N}) gehörigen aktiven Fußpunktelektroniken (7₁,7₂,...,7_{N}) minimiert ist,
wobei die Optimierung der jeweiligen elektrisch wirksamen Antennenhöhe durch optimierte Anordnung mehrerer Impedanzelemente (Z_{µ,v}) in den jeweiligen Einzelantennen (2₁,2₂,...,2_{N}) und deren optimierte Beschaltung erfolgt und wobei die optimierte Anordnung der Impedanzelemente (Z_{µ,v}) zueinander sowohl innerhalb einer Einzelantenne (2₁, 2₂, ... , 2_{N}) als auch zwischen den Einzelantennen (2₁, 2₂, ... , 2_{N}) erfolgt,
**dadurch gekennzeichnet,**
**daß** die Leiterbahnabschnitte (1_{µ,v}) zwischen den intermittierenden Impedanzelementen (Z_{µ,v}) jeder Einzelantenne (2₁, 2₂, ..., 2_{N}) mit zunehmendem Abstand vom Fußpunkt (5₁,5₂,...,5_{N}) eine kürzere Länge aufweisen.

2. Empfangsantennensystem nach Anspruch 1
**dadurch gekennzeichnet,**
**daß** die Beschaltung der Impedanzelemente (Z_{µ,v}) bei niedrigen Empfangsfrequenzen eine niedrige Impedanz und bei hohen Empfangsfrequenzen eine hohe Impedanz aufweist.

3. Empfangsantennensystem nach Anspruch 2,
**dadurch gekennzeichnet,**
**daß** die Beschaltung der Impedanzelemente (Z_{µ,v}) aus einer Parallelschaltung einer Induktivität (L_{µ,v}) und eines ohmschen Widerstands (R_{µ,v}) oder auf den Leiterbahnabschnitten (1_{µ,v}) aufgeschobene Ferritring- oder Rohrkerne besteht.

4. Empfangsantennensystem nach einem der Ansprüche 1 bis 3,
**dadurch gekennzeichnet,**
**daß** die Eingangsimpedanz (10₁,10₂,...,10_{N}) der aktiven Fußpunktelektronik (7₁, 7₂, ... , 7_{N}) in denjenigen der Einzelantennen (2₁,2₂,...,2_{N}), die für den Empfang niederfrequenter Übertragungssignale bestimmt sind, eine hochohmige Eingangsimpedanz aufweist.

5. Empfangsantennensystem nach Anspruch 4,
**dadurch gekennzeichnet,**
**daß** die Eingangsimpedanz (10₁, 10₂, ...,10_{N}) der aktiven Fußpunktelektronik (7₁,7₂,...,7_{N}) in denjenigen der Einzelantennen (2₁, 2₂, ... , 2_{N}), die für den Empfang niederfrequenter Übertragungssignale bestimmt sind, aus einer Parallelschaltung eines hochohmigen Widerstands (R_{E1}, R_{E2}, ..) und eines Kondensators (C_{E1}, C_{E2}, ..) mit kleiner Kapazität besteht.

6. Empfangsantennensystem nach einem der Ansprüche 1 bis 5,
**dadurch gekennzeichnet,**
**daß** die Eingangsimpedanz (10₁,10₂,...,10_{N}) der aktiven Fußpunktelektronik (7₁, 7₂,...,7_{N}) in denjenigen der Einzelantennen (2₁, 2₂, ...., 2_{N}), die für den Empfang höherfrequenter übertragungssignale bestimmt sind, für niederfrequente Übertragungssignale niederohmig und für höherfrequente Übertragungssignale an die Fußpunktimpedanz des passiven Antennenbereichs (6₁, 6₂,...,6_{N}) der jeweiligen Einzelantenne (2₁,2₂,...,2_{N}) angepasst ausgeführt ist.

7. Empfangsantennensystem nach Anspruch 6,
**dadurch gekennzeichnet,**
**daß** die Eingangsimpedanz (10₁, 10₂, ...,10_{N}) der aktiven Fußpunktelektronik (7₁, 7₂, ..., 7_{N}) in denjenigen der Einzelantennen (2₁,2₂,...,2_{N}), die für den Empfang höherfrequenter Übertragungssignale bestimmt sind, aus einer Parallelschaltung eines Widerstands (..., R_{En-1}, R_{En}) und einer Induktivität (..., L_{En-1}, L_{En}) besteht.

8. Empfangsantennensystem nach einem der Ansprüche 4 bis 7,
**dadurch gekennzeichnet,**
**daß** die Eingangsimpedanz (10₁,10₂,...,10_{N}) der aktiven Fußpunktelektronik (7₁, 7₂, ..., 7_{N}) zusätzlich zur Fußpunktimpedanz des passiven Antennenbereichs (6₁, 6₂, ..., 6_{N}) der jeweiligen Einzelantenne (2₁, 2₂, ..., 2_{N}) vorzugsweise außerhalb des Nutzfrequenzbereiches gezielt fehlangepaßt ist.

9. Empfangsantennensystem nach einem der Ansprüche 1 bis 8,
**dadurch gekennzeichnet,**
**daß** die Empfangsfrequenzbereiche der einzelnen Antennen (2₁,2₂,...,2_{N}) aneinander anschließen und einen Gesamtempfangsfrequenzbereich bilden.

10. Empfangsantennensystem nach Anspruch 9,
**dadurch gekennzeichnet,**
**daß** sich an die passiven Antennenbereiche (6₁, 6₂, ..., 6_{N}) zum Empfang von Übertragungssignalen und den Fußpunktelektroniken (7₁, 7₂, ..., 7_{N}) zur Verstärkung und Filterung der empfangenen Übertragungssignale Phasenanpaßnetzwerke (8₁, 8₂, ..., 8_{N}) zur Phasenanpassung der empfangenen Übertragungssignale und eine Frequenzweiche (9) zur Zusammenführung der einzelnen empfangenen Übertragungssignale anschließen.

## Claims

1. Receiver antenna system (1) of broad bandwidth consisting of several active, vertical individual antennae (2₁, 2₂,..., 2_{N}) with an electrically-active antenna height matched to the respective partial-received-frequency range,
**characterised in that**
the mutual electromagnetic coupling between the individual antennae (2₁, 2₂,..., 2_{N}), which are positioned at a small spacing distance, is minimised,
wherein the mutual coupling between the individual antennae (2₁, 2₂,..., 2_{N}) is minimised by optimisation of the individual mechanical and electrically-active antenna heights, the individual antenna diameters, the spacing distances between individual antennae and the input impedances of the active base-point electronics (7₁, 7₂,..., 7_{N}) associated with the individual active antennae (2₁, 2₂, ..., 2_{N}), wherein the optimisation of the respective electrically-active antenna height is implemented by an optimised arrangement of several impedance elements (Z_{µ,v}) in the respective individual antennae (2₁, 2₂, ..., 2_{N}) and their optimised interconnection, and wherein the optimised arrangement of the impedance elements (Z_{µ,v}) relative to one another takes place both within one individual antenna (2₁, 2₂, ..., 2_{N}) and also between the individual antennae (2₁, 2₂, ..., 2_{N}),
**characterised in that**
the printed-conductor portions (1_{µ,v}) between the intermittent impedance elements (Z_{µ,v}) of each individual antenna (2₁, 2₂, ..., 2_{N}) are of a shorter length with increasing distance from the base point (5₁, 5₂,..., 5_{N}).

2. Receiver antenna system according to claim 1,
**characterised in that**
the interconnection of the impedance elements (Z_{µ,v}) provides a low impedance in the case of low received frequencies and a high impedance in the case of high received frequencies.

3. Receiver antenna system according to claim 2,
**characterised in that**
the interconnection of the impedance elements (Z_{µ,v}) consists of a parallel circuit comprising an inductance (L_{µ,v}) and an ohmic resistor (R_{µ,v}) or annular or tubular ferrite cores fitted onto the printed conductor portions (1_{µ,v}).

4. Receiver antenna system according to any one of claims 1 to 3,
**characterised in that**
the input impedance (10₁, 10₂,..., 10_{N}) of the active base-point electronics (7₁, 7₂,..., 7_{N}) provides a high-resistance input impedance in those of the individual antennae (2₁, 2₂,..., 2_{N}), which are determined for the reception of low-frequency transmission signals.

5. Receiver antenna system according to claim 4,
**characterised in that**
the input impedance (10₁, 10₂,..., 10_{N}) of the active base-point electronics (7₁, 7₂,..., 7_{N}) consists of a parallel circuit comprising a high-resistance resistor (R_{E1}, R_{E2},..) and a low-capacity capacitor (C_{E1}, C_{E2},..) in those of the individual antennae (2₁, 2₂, ..., 2_{N}), which are determined for the reception of low-frequency transmission signals.

6. Receiver antenna system according to any one of claims 1 to 5,
**characterised in that**
the input impedance (10₁, 10₂,..., 10_{N}) of the active base-point electronics (7₁, 7₂,..., 7_{N}) in those of the individual antennae (2₁, 2₂,..., 2_{N}), which are determined for the reception of relatively high-frequency transmission signals, is designed to be of low-resistance for low-frequency transmission signals and matched to the base-point impedance of the passive antenna region (6₁, 6₂,..., 6_{N}) of the respective individual antenna (2₁, 2₂,..., 2_{N}) for relatively high-frequency transmission signals.

7. Receiver antenna system according to claim 6,
**characterised in that**
the input impedance (10₁, 10₂,..., 10_{N}) of the active base-point electronics (7₁, 7₂,..., 7_{N}) in those of the individual antennae (2₁, 2₂,..., 2_{N}), which are determined for the reception of relatively high-frequency transmission signals, consists of a parallel circuit comprising a resistor (..., R_{En-1}, R_{En}) and an inductance (..., L_{En-1}, L_{En}).

8. Receiver antenna system according to any one of claims 4 to 7,
**characterised in that**
the input impedance (10₁, 10₂,..., 10_{N}) of the active base-point electronics (7₁, 7₂,..., 7_{N}) is additionally mismatched in a targeted manner, preferably outside the useful frequency range, to the base-point impedance of the passive antenna region (6₁, 6₂, ..., 6_{N}) of the respective individual antenna (2₁, 2₂,..., 2_{N}).

9. Receiver antenna system according to any one of claims 1 to 8,
**characterised in that**
the received-frequency ranges of the individual antennae (2₁, 2₂,..., 2_{N}) adjoin one another and form a complete received frequency range.

10. Receiver antenna system according to claim 9,
**characterised in that**
phase-matching networks (8₁, 8₂,..., 8_{N}) for phase matching of the received transmission signals and a frequency-crossover network (9) for combining the individual received transmission signals are connected to the passive antenna regions (6₁, 6₂,..., 6_{N}) for the reception of transmission signals and to the base-point electronics (7₁, 7₂,..., 7_{N}) for the amplification and filtering of the received transmission signals.

## Revendications

1. Système d'antennes de réception (1) avec une largeur de bande élevée composée de plusieurs antennes actives individuelles verticales (2₁, 2₂,...2_{N}) avec une hauteur d'antenne à effet électrique adaptée à chaque zone de fréquence de réception partielle, le couplage électromagnétique réciproque entre les antennes individuelles (2₁, 2₂,...2_{N}) positionnées à faible distance étant minimisé, le couplage réciproque entre les antennes individuelles (2₁, 2₂,...2_{N}) étant minimisé grâce à l'optimisation des différentes hauteurs d'antennes mécaniques et à effet électrique, des différents diamètres d'antenne, des différents écarts d'antenne et des impédances d'entrée des systèmes électroniques actifs de base (7₁, 7₂, ...7_{N}) appartenant aux différentes antennes actives (2₁, 2₂,...2_{N}), l'optimisation de chaque hauteur d'antenne à effet électrique s'effectuant grâce à une installation optimisée de plusieurs éléments d'impédance (Z_{µ,v}) dans les antennes individuelles respectives (2₁, 2₂,...2_{N}) et à leur commutation optimisée et l'installation optimisée des éléments d'impédance (Z_{µ,v}) s'effectuant les uns par rapport aux autres aussi bien à l'intérieur d'une antenne individuelle (2₁, 2₂,...2_{N}) qu'entre les antennes individuelles (2₁, 2₂,...2_{N}), **caractérisé en ce que** les segments conducteurs (1_{µ,v}) entre les éléments d'impédance intermittents (Z_{µ,v}) de chaque antenne individuelle (2₁, 2₂,...2_{N}) avec une distance croissante de la base (5₁, 5₂, ...5_{N}) présentent une longueur plus courte.

2. Système d'antennes de réception selon la revendication 1, **caractérisé en ce que** la commutation des éléments d'impédance (Z_{µ}, ᵥ) pour des fréquences de réception basses présente une faible impédance et pour des fréquences de réception élevées une impédance élevée.

3. Système d'antennes de réception selon la revendication 2, **caractérisé en ce que** la commutation des éléments d'impédance (Z_{µ,v}) se compose d'un circuit parallèle d'une inductance (L_{µ,v}) et d'une résistance ohmique (R_{µ,v}) ou de noyaux d'anneaux en ferrite ou de noyaux tubulaires enfilés sur les segments conducteurs (1_{µ,v})

4. Système d'antennes de réception selon l'une quelconque des revendications 1 à 3, **caractérisé en ce que** l'impédance d'entrée (10₁, 10₂, ..., 10_{N}) du système électronique actif de base (7₁, 7₂,...7_{N}) dans les antennes individuelles (2₁, 2₂,...2_{N}), qui sont déterminées pour la réception de signaux de transmission à basses fréquences, présente une impédance d'entrée fortement résistante.

5. Système d'antennes de réception selon la revendication 4, **caractérisé en ce que** l'impédance d'entrée (10₁, 10₂, ..., 10_{N}) du système électronique actif de base (7₁, 7₂,...7_{N}) dans les antennes individuelles (2₁, 2₂,...2_{N}), qui sont déterminées pour la réception de signaux de transmission à basse fréquence, se compose d'un circuit parallèle d'une résistance élevée (R_{E1}, R_{E2},...) et d'un condensateur (C_{E1}, C_{E2},...) de petite capacité.

6. Système d'antennes de réception selon l'une quelconque des revendications 1 à 5, **caractérisé en ce que** l'impédance d'entrée (10₁, 10₂, ..., 10_{N}) du système électronique actif de base (7₁, 7₂,...7_{N}) dans les antennes individuelles (2₁, 2₂,...2_{N}), qui sont déterminées pour la réception de signaux de transmission de fréquence plus élevée, est exécutée pour des signaux de transmission de basse fréquence de manière faiblement résistante et pour des signaux de transmission à fréquence plus élevée d'une manière adaptée à l'impédance de base de la zone passive d'antennes (6₁, 6₂, ...6_{N}) de chaque antenne individuelle (2₁, 2₂,...2_{N}).

7. Système d'antennes de réception selon la revendication 6, **caractérisé en ce que** l'impédance d'entrée (10₁, 10₂, ..., 10_{N}) du système électronique actif de base (7₁, 7₂,...7_{N}) dans les antennes individuelles (2₁, 2₂,...2_{N}), qui sont déterminées pour la réception de signaux de transmission de fréquence plus élevée, se compose d'un circuit parallèle d'une résistance (..., R_{En-1}, R_{En}) et d'une inductance (..., L_{En-1}, L_{En}).

8. Système d'antennes de réception selon l'une quelconque des revendications 4 à 7, **caractérisé en ce que** l'impédance d'entrée (10₁, 10₂, ..., 10_{N}) du système électronique actif de base (7₁, 7₂,...7_{N}) est volontairement adaptée de manière incorrecte en plus de l'impédance de base de la zone passive d'antennes (6₁, 6₂, ...6_{N}) de chaque antenne individuelle (2₁, 2₂,...2_{N}), de préférence en dehors de la zone de fréquence utile.

9. Système d'antennes de réception selon l'une quelconque des revendications 1 à 8, **caractérisé en ce que** les zones de fréquence de réception des différentes antennes (2₁, 2₂,...2_{N}) se raccordent les unes aux autres et constituent une zone de fréquence de réception commune.

10. Système d'antennes de réception selon la revendication 9, **caractérisé en ce que** se raccordent aux zones passives d'antennes (6₁, 6₂, ...6_{N}) pour la réception de signaux de transmission et des systèmes électroniques de base (7₁, 7₂, ... 7_{N}) pour l'amplification et le filtrage des signaux de transmission reçus, des réseaux d'adaptation de phase (8₁, 8₂, ..., 8_{N}) pour l'adaptation de phase des signaux de transmission reçus et un filtre de fréquence (9) pour le groupage des différents signaux de transmission reçus.
